# EUROPÄISCHE PATENTSCHRIFT

(11) **EP 0 268 221 B1**
(45) Veröffentlichungstag und Bekanntmachung des Hinweises auf die Patenterteilung: **16.06.1993**
(21) Anmeldenummer: 87116756.5
(22) Anmeldetag: 13.11.1987
(51) Int. Cl.: E04F 13/08, E04F 13/12, E04C 2/08

(54) **Decken- und Wandpaneel**
Wall or ceiling panel
Panneau pour mur ou plafond

(30) Priorität: 13.11.1986 DE 3638733
(43) Veröffentlichungstag der Anmeldung: 25.05.1988
(73) Patentinhaber: Richter-System GmbH & Co. KG, 64347 Griesheim (DE); KAEFER Isoliertechnik GmbH & Co. Kommanditgesellschaft, D-28195 Bremen (DE)
(72) Erfinder:
(74) Vertreter: Katscher, Helmut, Dipl.-Ing.

(56) Entgegenhaltungen:
- DE-A- 3 028 014
- DE-B- 1 180 507
- DE-U- 7 039 704
- DE-U- 7 402 354
- GB-A- 604 065

## Beschreibung

Die Erfindung betrifft ein Decken- und Wandapaneel nach dem Oberbegriff des Anspruchs 1.

Die abgewinkelten Randflansche geben den Paneelen eine erhöhte Formfestigkeit. In Anwendungsbereichen, in denen die Paneele zur Aufnahme von verhältnismäßig großen Kräften senkrecht zur Ebene der Paneelstegfläche ausgelegt sein müssen, reicht die Formfestigkeit der einzelnen Paneele nicht aus, um diesen Anforderungen zu genügen. Solche Anwendungsfälle liegen vor allem im Schiffsbau und hier insbesondere bei Marinefahrzeugen vor.

Um die Steifigkeit einer aus Paneelen zusammengesetzten Trennwand gegenüber quer zur Wandfläche verlaufenden Kräften zu erhöhen, ist es bekannt (DE-A 28 32 106), benachbarte Paneele durch in die Trennfuge eingelegte Federkeile zu verbinden. Es ist auch bekannnt (DE-A 34 39 046), die Längsränder der Paneele mehrfach rechtwinklig in solcher Weise abzukanten, daß an den Verbindungsstellen benachbarter Paneele ineinandergreifende und einrastbare Verbindungen entstehen, die sogar eine Abstützung der einen Trennwandaußenfläche an der gegenüberliegenden Trennwandaußenfläche ermöglichen. Diese Paneelen sind jedoch nicht einzeln demontierbar.

Bei anderen bekannten Decken- und Wandpaneelen (DE-A 34 39 046) sind die Randflansche rechtwinklig von der Paneelstegfläche abgewinkelt. Die profilierten Randflansche benachbarter Paneele greifen einrastend ineinander. Ein gesonderter Ausbau einzelner, beispielsweise beschädigter Paneele ist deshalb nicht möglich.

Bei bekannten Paneelen der eingangs genannten Gattung (DE-B- 1 180 507) liegen die schrägen Randflansche benachbarter Paneele flach aneinander, ohne sich jedoch formschlüssig in beiden Richtungen aneinander abzustützen. Dadurch kann eine auf ein einzelnes Paneel wirkende Kraft nicht oder nicht ausreichend auf die benachbarten Paneelen abgetragen werden.

Aufgabe der Erfindung ist es daher, ein Decken- und Wandpaneel der eingangs genannten Gattung zu schaffen, das aus einem Decken- oder Wandverbund nachträglich einzeln ausgebaut und ausgetauscht werden kann und das dabei aber eine gegenseitige formschlüssige Abstützung benachbarter Paneele ermöglicht.

Diese Aufgabe wird mit den kennzeichnenden Merkmalen des Anspruchs 1 gelöst.

Die Paneelstegfläche und die beiden Randflansche bilden somit drei Seiten eines flachen Parallelogramms, dessen vierte Seite offen ist. Wenn ein solches Paneel aus einem Decken- oder Wandverbund einzeln ausgebaut werden soll, wird die Befestigung, beispielsweise Nietung, an einem oder beiden Enden des Paneels gelöst. Das Paneel wird sodann um seine Längsrichtung gedreht und kann dabei zwischen den beiden benachbarten, verbleibenden Paneelen herausgedreht werden. In entgegengesetzter Richtung erfolgt das Einsetzen eines neuen Paneels zwischen bestehender Paneele einer Trennwand oder einer Decke.

Um die geforderte Demontierbarkeit einzelner Paneele auch bei einer formschlüssigen Abstützung jedes Paneels an den beiden benachbarten Paneelen beizubehalten, ist vorgesehen, daß entlang einem der beiden Randflansche federnd abgestützte Federzungen nach außen aus dem Randflansch vorragen, die in Paneellängsrichtung jeweils an ihren beiden Kanten angeschrägt sind, und daß der jeweils andere Randflansch der Federzungen entsprechende Längsschlitze aufweist.

Diese Federzungen greifen im eingebauten Zustand des Paneels in die jeweils zugeordneten Längsschlitze des benachbarten Randflansches ein und bewirken somit in Normalrichtung zur Wandebene eine gegenseitige Abstützung der Paneele. Auch wenn die Formfestigkeit des einzelnen Paneels zur Aufnahme einer gegen die Wandfläche gerichteten Kraft nicht ausreicht, ergibt die Abstützung an den benachbarten Paneelen eine ausreichend hohe Widerstandskraft der aus den Paneelen aufgebauten Wandfläche.

Trotz dieser gegenseitigen formschlüssigen Verbindung ist die Demontierbarkeit einzelner Paneele nicht beeinträchtigt. Durch ihre angeschrägten Kanten werden die Federzungen aus den Längsschlitzen, in die sie eingreifen, zurückgedrückt, sobald das Paneel in seiner Längsrichtung verschoben wird. Zum Ausbau eines einzelnen Paneels genügt es, dieses nach Lösen der Befestigung an den Paneelenden in seiner Längsrichtung zu verschieben. Dabei werden alle Federzungen, die dieses Paneel abstützten, ausgerastet, so daß das Paneel anschließend in der schon beschriebenen Weise gedreht und aus dem Wandverbund herausgenommen werden kann. In umgekehrter Reihenfolge erfolgt das Einsetzen eines neuen Paneels.

Vorzugsweise ist vorgesehen, daß der eine Randflansch, der im stumpfen Winkel zur Paneelstegfläche verläuft, einen entgegengesetzt zur Paneelstegfläche abgewinkelten Stützrandstreifen aufweist. An diesen Stützrandstreifen stützt sich der freie Rand des benachbarten Randflansches ab, so daß bereits hierdurch an einem Paneel angreifende Kräfte auch von den benachbarten Paneelen mitgetragen werden.

Vorteilhafte Ausgestaltungen des Erfindungsgedankens sind Gegenstand weiterer Unteransprüche.

Die Erfindung wird nachfolgend an einem Ausführungsbeispiel näher erläutert, das in der Zeichnung dargestellt ist. Es zeigt:
Fig. 1 in vereinfachter räumlicher Darstellungsweise ein Wandpaneel,
Fig. 2 einen vergrößerten Schnitt längs der Linie II-II in Fig. 1,
Fig. 3 einen noch stärker vergrößerten Teilschnitt im Bereich der Trennfuge zwischen zwei Paneelen,
Fig. 4 einen Schnitt längs der Linie IV-IV in Fig. 3 im formschlüssig verbundenen Zustand benachbarter Paneele,
Fig. 5 einen Schnitt entsprechend der Fig. 4 nach dem Lösen der formschlüssigen Verbindung durch eine Längsverschiebung eines der beiden Paneele,
Fig. 6 in einem senkrechten Schnitt eine aus Paneelen aufgebaute Trennwand und
Fig. 7 in einem Teilschnitt ähnlich der Fig. 6 eine abgewandelte Befestigungsart des unteren Paneelendes.

Das in Fig. 1 dargestellte, aus Blech bestehende Paneel 1 kann als Decken- oder Wandpaneel Verwendung finden. Nachfolgend wird die Verwendung als Wandpaneel beschrieben. In Fig. 1 ist angedeutet, daß das Paneel 1 in einem Wandverbund zwischen benachbarten Paneelen 1' und 1'' angeordnet ist.

Wie man aus den Fig. 1 und 2 erkennt, weist das Paneel 1 eine in der Wandebene liegende und die Paneelsichtfläche bildende Paneelstegfläche 2 auf. Von den beiden Längsrändern der Paneelstegfläche 2 sind zwei Randflansche 3 und 4 nach hinten abgewinkelt. Die beiden Randflansche 3, 4, die angenähert gleich breit und parallel zueinander gerichtet sind, verlaufen unter einem Winkel W schräg zur Normalrichtung zur Paneelstegfläche 2.

Der eine Randflansch 3 verläuft somit im spitzen Winkel zur Paneelstegfläche 2. Der Randflansch 3 weist an seiner freien Kante einen nach innen umgefalzten Randstreifen 5 auf.

Der gegenüberliegende Randflansch 4, der in einem stumpfen Winkel zur Paneelstegfläche 2 verläuft, weist einen entgegengesetzt zur Paneelstegfläche 2 abewinkelten Stützrandstreifen 6 auf, der vorzugsweise höchstens im rechten Winkel zum Randflansch 4 gerichtet ist.

Wie man aus den Fig. 2 und 3 erkennt, liegt im montierten Zustand der umgefalzte Randstreifen 5 des einen Randflanschs 3 in dem zwischen dem anderen Randflansch 4 und seinem Stützrandstreifen 6 gebildeten Winkel und kann sich dort abstützen, wenn von außen eine Kraft auf die Paneelstegfläche 2 ausgeübt wird.

Der Ausbau des einzelnen Paneels 1 aus dem Wandverbund ist in Fig. 2 mit strichpunktierten Linien angedeutet. Das Paneel 1 wird in der durch den Pfeil Q angedeuteten Richtung an der Seite des Randflansches 3 nach vorn bewegt und damit ohne Zwängung aus dem Wandverbund herausgenommen, nachdem die Befestigung des Paneels 1 an seinem einen oder an beiden Enden, beispielsweise eine Nietung, gelöst wurde. In umgekehrter Richtung erfolgt der Einbau eines Paneels 1 in einen bestehenden Wandverbund.

Wie in den Fig. 3 bis 5 dargestellt ist, sind an der Innenseite des Randflansches 4 über dessen Länge verteilt mehrere Blattfedern 7 angebracht, die mit ihrem einen Ende am Randflansch 4 befestigt, beispielsweise angenietet sind. An ihrem freien Ende ist die Blattfeder 7 zu einer Federzunge 8 abgewinkelt, die durch einen Längsschlitz 9 im Randflansch 4 hindurch in einen Längsschlitz 10 im Randflansch 3 ragt.

Man erkennt aus den Fig. 4 und 5, daß die Federzunge 8 an ihren beiden nach oben und unten gerichteten Kanten 8a und 8b in Paneellängsrichtung angeschrägt ist. Dies ergibt bei dem dargestellten Ausführungsbeispiel eine insgesamt abgerundete Kante der Federzunge 8 in ihrem in den Längsschlitz 10 eingreifenden Abschnitt.

Im eingebauten Zustand des Paneels, der in den Fig. 3 und 4 dargestellt ist, stellt die in den Längsschlitz 10 eingreifende Federzunge 8 eine formschlüssige Rastverbindung zwischen den benachbarten Paneelen dar. Wenn auf eines dieser beiden benachbarten Paneele eine Kraft senkrecht zur Paneelstegfläche ausgeübt wird, erfolgt über die Federzunge 8 und die Ränder des Längsschlitzes 10 eine Abstützung an dem benachbarten Paneel. Dadurch wird eine Steifigkeit der Wandfläche erzielt, die wesentlich höher ist als die Formsteifigkeit, die sich aus der Form und den Materialeigenschaften eines einzelnen Paneels 1 ergibt.

Obwohl die Federzungen 8 im zusammengebauten Zustand der Trennwand von außen nicht zugänglich sind, ermöglichen die angeschrägten Kanten 8a und 8b einen Ausbau jedes einzelnen Paneels 1. Hierzu genügt es, das auszubauende Paneel nach Lösen seiner Endbefestigungen in seiner Längsrichtung gegenüber den benachbarten Paneelen zu verschieben. Diese Relativverschiebung ist in Fig. 5 mit dem Pfeil P angedeutet. Die schräge Kante 8a bzw. 8b kommt mit dem Ende des Längsschlitzes 10 in Eingriff; die Federzunge 8 wird aus dem Längsschlitz 10 gegen die Kraft der Blattfeder 7 herausgedrückt, wodurch die formschlüssige Verbindung zwischen benachbarten Paneelen aufgehoben wird. Aus dieser in Längsrichtung verschobenen Stellung kann das Paneel 1 in der schon beschriebenen Weise durch eine Drehung in Richtung des Pfeiles Q (Fig. 2) aus dem Wandverbund gelöst werden. Der Einbau eines Paneels erfolgt in entgegengesetzter Richtung.

Fig. 6 zeigt im senkrechten Schnitt eine auf ihren beiden Seiten aus den beschriebenen Paneelen 1 aufgebaute Trennwand. Jeweils die oberen Enden der Paneele 1 liegen an der Innenseite einer umgekehrt U-förmigen Deckenschiene 11 an. Im Inneren der Deckenschiene 11 ist eine ebenfalls umgekehrt U-förmige Federschiene 12 angebracht, die mit nach unten ragenden Federzungen 13 die oberen Enden der Paneele 1 von innen gegen die Flansche der Deckenschiene 11 drückt.

Bei dem Beispiel nach Fig. 6 sind die Paneele 1 an ihren unteren Enden mit nach oben ragenden Laschen 14 von Bodenwinkeln 15 vernietet. Nach einem Aufbohren dieser Nietverbindungen können die Paneele 1 in der schon beschriebenen Weise angehoben und anschließend zwischen den benachbarten Paneelen herausgedreht werden.

In Fig. 6 ist auch dargestellt, daß die gleichen Paneele 1 als Deckenpaneele Verwendung finden können. Bei dem dargestellten Ausführungsbeispiel sind die Deckenpaneele 1 an ihren Enden an Tragwinkeln 16 befestigt, beispielsweise angenietet, die seitlich an den Deckenschienen 11 angebracht sind. Bei der Verwendung der Paneele 1 als Deckenpaneele kann in vielen Anwendungsfällen auf die beschriebene formschlüssige Rastverbindung zwischen benachbarten Paneelen verzichtet werden, weil bei Deckenpaneelen keine so hohen Kräfte senkrecht zur Deckenfläche aufzunehmen sind.

Fig. 7 zeigt eine abgewandelte Ausführungsform des Bodenwinkels 15'. Sein nach oben ragender Winkelschenkel 16 weist an seinem oberen Rand mehrere nach innen abgekröpfte Laschen 17 auf, zwischen denen sich jeweils vordere Zungen 18 befinden. Die unteren Ränder der Paneele 1 werden zwischen die Laschen 17 und die Zungen 18 gestellt und festgenietet. Nach dem Lösen der Nietverbindung können die Paneele 1 zum Auswechseln angehoben werden.

## Patentansprüche

1. Decken- und Wandpaneel aus Blech mit einer Paneelstegfläche, von deren beiden Längsrändern zueinander parallele, angenähert gleich breite Randflansche (3, 4) nach hinten so abgewinkelt sind, daß sie in einem Winkel (W) schräg zur Normalrichtung zur Paneelstegfläche (2) verlaufen, dadurch gekennzeichnet, daß entlang einem der beiden Randflansche (4) federnd abgestützte Federzungen (8) nach außen aus dem Randflansch (4) vorragen, und daß der jeweils andere Randflansch (3) den Federzungen (8) entsprechende Längsschlitze (10) aufweist.

2. Decken- und Wandpaneel nach Anspruch 1, dadurch gekennzeichnet, daß der eine Randflansch (4), der im stumpfen Winkel zur Paneelstegfläche (2) verläuft, einen entgegengesetzt zur Paneelstegfläche (2) abgewinkelten Stützrandstreifen (6) aufweist.

3. Decken- und Wandpaneel nach Anspruch 2, dadurch gekennzeichnet, daß der andere Randflansch (3), der in spitzem Winkel zur Paneelstegfläche (2) verläuft, in einem nach innen umgefalzten Randstreifen (5) endet.

4. Decken- und Wandpaneel nach Anspruch 1, dadurch gekennzeichnet, daß die Federzungen in Paneellängsrichtung jeweils an ihren beiden Kanten (8a, 8b) angeschrägt sind.

5. Decken- und Wandpaneel nach Anspruch 1, dadurch gekennzeichnet, daß jede Federzunge (8) vom freien Ende einer Blattfeder (7) abgewinkelt ist, die an der Rückseite des einen Randflanschs (4) mit ihrem anderen Ende befestigt ist, und daß die Federzunge (8) durch einen Längsschlitz (9) des sie tragenden Randflanschs (4) ragt.

6. Decken- und Wandpaneel nach Ansprüchen 1 und 2, dadurch gekennzeichnet, daß die Federzungen (8) an dem im stumpfen Winkel zur Paneelstegfläche (2) verlaufenden Randflansch (4) angebracht sind.

## Claims

1. Wall and ceiling panel of sheet metal with a panel web surface, from the two longitudinal edges of which edge flanges (3, 4), which are parallel to each other and have approximately the same width, are bent rearwards so that they extend at an angle (W) obliquely to the normal direction with respect to the panel web surface (2), characterised in that projecting outwards from the edge flange (4) are spring tongues (8) supported resiliently along one of the two edge flanges (4) and that the respective other edge flange (3) comprises longitudinal slits (10) corresponding to the spring tongues (8).

2. Wall and ceiling panel according to Claim 1, characterised in that the one edge flange (4), which extends at an obtuse angle with respect to the panel web surface (2), comprises a support edge strip (6) bent in the opposite direction to the panel web surface (2).

3. Wall and ceiling panel according to Claim 2, characterised in that the other edge flange (3), which extends at an acute angle to the panel web surface (2), ends in an edge strip (5) folded inwards.

4. Wall and ceiling panel according to Claim 1, characterised in that the spring tongues are chamfered in the longitudinal direction of the panel respectively on their two edges (8a, 8b).

5. Wall and ceiling panel according to Claim 1, characterised in that each spring tongue (8) is bent from the free end of a leaf spring (7), which is attached to the rear side of one edge flange (4) by its other end, and that the spring tongue (8) projects through a longitudinal slit (9) in the edge flange (4) supporting it.

6. Wall and ceiling panel according to Claims 1 and 2, characterised in that the spring tongues (8) are located on the edge flange (4) extending at an obtuse angle to the panel web surface (2).

## Revendications

1. Panneau pour mur ou plafond, en tôle, avec une surface d'âme de panneau présentant des brides périphériques (3, 4) de largeurs approximativement égales et parallèles l'une à l'autre, qui sont repliées vers l'arrière de façon à ce qu'elles soient disposées suivant un angle (W) obliquement par rapport à la direction perpendiculaire à la surface de l'âme des panneaux (2), caractérisé en ce que le long de l'une des deux brides périphériques (4), des languettes élastiques (8) soutenues élastiquement font saillie de la bride périphérique (4) vers l'extérieur et que l'autre bride périphérique (3) présente une fente longitudinale (10) correspondant aux languettes élastiques (8).

2. Panneau pour mur ou plafond selon la revendication 1, caractérisé en ce qu'une bride périphérique (4), disposée suivant un angle obtus par rapport à la surface de l'âme du panneau (2), présente une bande périphérique d'appui (6) repliée dans le sens opposé vers la surface de l'âme du panneau (2).

3. Panneau pour mur ou plafond selon la revendication (2), caractérisé en ce que l'autre bride périphérique (3), disposée suivant un angle aigu par rapport à la surface de l'âme du panneau (2), se termine par une bande périphérique repliée vers l'intérieur.

4. Panneau pour mur ou plafond selon la revendication 1, caractérisé en ce que les languettes élastiques sont biseautés en direction longitudinale du panneau sur chacun de leurs deux bords (8a, 8b).

5. Panneau pour mur ou plafond selon la revendication 1, caractérisé en ce que chaque languette élastique (8) est formée de l'extrémité libre repliée d'un ressort à lames (7) qui est fixé par son extrémité à la face postérieure d'une bride périphérique (4) et que la languette élastique (8) s'engage dans une fente longitudinale (9) de la bride périphérique (4) qui la porte.

6. Panneau pour mur ou plafond selon les revendications 1 et 2, caractérisé en ce que les languettes élastiques (8) sont disposées sur la bride périphérique (4) formant un angle obtus par rapport à la surface de l'âme du panneau (2).
